# EUROPÄISCHE PATENTSCHRIFT

(11) **EP 1 318 099 B1**
(45) Veröffentlichungstag und Bekanntmachung des Hinweises auf die Patenterteilung: **08.03.2006**
(21) Anmeldenummer: 02026699.5
(22) Anmeldetag: 29.11.2002
(51) Int. Cl.: B66F 9/24

(54) **Flurförderzeug mit einer Dynamikregelung für einen Fahrantrieb und/oder einen Arbeitsantrieb**
Industrial truck with dynamic control for drive
Chariot de manutention avec contrôle dynamique pour entraînement

(30) Priorität: 04.12.2001 DE 10159409
(43) Veröffentlichungstag der Anmeldung: 11.06.2003
(73) Patentinhaber: STILL GMBH, D-22113 Hamburg (DE)
(72) Erfinder: Tödter, Joachim, Dr., 22941 Bargteheide (DE); Bavendiek, Rainer, Dr., 21465 Wentorf (DE)
(74) Vertreter: Lang, Michael

(56) Entgegenhaltungen:
- EP-A- 0 343 839
- EP-A- 0 795 651
- GB-A- 2 099 184
- US-A- 4 182 126
- US-A- 5 890 086
- PATENT ABSTRACTS OF JAPAN vol. 2000, no. 10, 17. November 2000 (2000-11-17) & JP 2000 197215 A (TCM CORP), 14. Juli 2000 (2000-07-14)
- PATENT ABSTRACTS OF JAPAN vol. 2000, no. 10, 17. November 2000 (2000-11-17) & JP 2000 191295 A (KOMATSU FORKLIFT CO LTD), 11. Juli 2000 (2000-07-11)
- PATENT ABSTRACTS OF JAPAN vol. 018, no. 463 (M-1664), 29. August 1994 (1994-08-29) & JP 06 144796 A (MITSUBISHI HEAVY IND LTD;OTHERS: 01), 24. Mai 1994 (1994-05-24)

## Beschreibung

Die Erfindung betrifft ein Flurförderzeug mit einem Fahrantrieb und/oder einem Arbeitsantrieb, wobei das Beschleunigungs- und/oder das Bremsverhalten des Fahrantriebs und/oder des Arbeitsantriebs mittels eines oder einer Mehrzahl von Programmen einstellbar ist, die in einer in Wirkverbindung mit dem Fahrantrieb und/oder dem Arbeitsantrieb stehenden Steuereinrichtung gespeichert sind, wobei an die Steuereinrichtung eine Mehrzahl von Gebern zur Messung von für die Dynamik des Fahrantriebs und/oder des Arbeitsantriebs der Arbeitsmaschine relevanten Parametem angeschlossen ist und in Abhängigkeit von den erfassten Messgrößen automatisch zwischen den Programmen des Fahrantriebs und/oder des zwischen den Programmen des Arbeitsantriebs umgeschaltet wird.

Flurförderzeuge mit einem Fahrantrieb und/oder einem Arbeitsantrieb, wobei das Beschleunigungs- und/oder das Bremsverhalten des Fahrantriebs und/oder des Arbeitsantriebs mittels eines oder einer Mehrzahl von Programmen einstellbar ist, die in einer in Wirkverbindung mit dem Fahrantrieb und/oder dem Arbeitsantrieb stehenden Steuereinrichtung gespeichert sind, die als Gegengewichts-Gabelstapler ausgebildet sind, werden seit mehreren Jahren von der STILL GmbH, Hamburg, unter der Bezeichnung "Baureihe R70" hergestellt und vertrieben. Das Beschleunigungs- und Bremsverhalten des Fahrantriebs dieser Gabelstapler ist mittels eines 5-Stufenschalters einstellbar, mit dessen Hilfe die Bedienperson unter fünf verschiedenen Fahrprogrammen auswählen kann. Dadurch ist es möglich, abhängig von der Empfindlichkeit des zu transportierenden Ladeguts die Fahrdynamik, mit der der Gabelstapler reagiert, zu beeinflussen.

Um die manuell schaltbaren Fahrprogramme optimal nutzen zu können, muss die Bedienperson über deren Vorhandensein und Wirkungsweise informiert sein und muss ferner die Fahrprogramme bewusst einsetzen. Darüber hinaus ist es unter Umständen für Fahrten mit und ohne Last erforderlich, zwischen verschiedenen Fahrprogrammen hin- und herzuwechseln. Es werden also von der Bedienperson Zusatzaktivitäten gefordert, die von der eigentlichen Tätigkeit - Bedienen des Fahrantriebs und des Arbeitsantriebs des Flurförderzeugs - ablenken. Dadurch können sich negative Auswirkungen auf die Umschlagleistung und auf die Sicherheit ergeben. Wird andererseits die Möglichkeit der Auswahl unter verschiedenen Fahrprogrammen nicht genutzt, so wird die maximale Leistungsfähigkeit des Gabelstaplers nicht erreicht.

Aus der GB 2 099 184 A, die ein Flurförderzeug gemäß dem Oberbegriff des Anspruchs 1 offenbart, ist bekannt, bei Flurförderzeugen mit Hubhöhenerfassung und automatischer Hubhöhensteuerung das Verhalten eines Arbeitsantriebs abhängig von Werten eines Messwertgebers zu steuern, indem die Maximalgeschwindigkeit des Hubantriebs in Abhängigkeit vom Signal eines Hubhöhensensors begrenzt wird. Beschleunigungswerte werden nicht vorgegeben, so dass eine definierte Veränderung des dynamischen Verhaltens unterhalb der vorgegebenen Maximalgeschwindigkeit nicht möglich ist. Für den Benutzer wird dabei die Arbeit nur bedingt erleichtert, da weder eine besonders feinfühlige noch eine besonders schnelle und effektive Bewegung des Antriebs wählbar ist.

Der vorliegenden Erfindung liegt die Aufgabe zu Grunde, ein Flurförderzeug der eingangs genannten Art zur Verfügung zu stellen, bei der die Beeinflussung der Dynamik des Fahrantriebs und/oder des Arbeitsantriebs vereinfacht ist.

Diese Aufgabe wird erfindungsgemäß dadurch gelöst, dass die Fahr- und/oder Arbeitsprogramme in Form von Kennlinien gespeichert sind, mit denen einem Sollwert eine Stellgröße zugeordnet wird, wobei die Kennlinien als Kennlinienfelder und/oder als Parameterfelder vorliegen und wobei für den Funktionszusammenhang zwischen Sollwert und Stellgröße neben mindestens einer proportionalen Kennlinie mindestens eine degressive Kennlinie und/oder mindestens eine progressive Kennlinie in der Steuereinrichtung gespeichert ist.

Der erfindungswesentliche Gedanke besteht demnach darin, die dynamischen Eigenschaften des Flurförderzeugs automatisch an die Erfordernisse der Bedienperson anzupassen. Durch die in aller Regel bereits weitgehend vorhandene Sensorik des Flurförderzeugs können dabei das Bewegungsverhalten und die Lastsituation des Flurförderzeugs erfasst werden. In der Steuereinrichtung wird durch Auswertung der erfassten Signale (Sollwerte und Istwerte) erkannt, welchen Fahr- und/oder Arbeitsstil die Bedienperson bevorzugt und dementsprechend der Fahr- und/oder Arbeitsantrieb durch Wahl einer geeigneten Kennlinie beeinflusst.

Die Erkennung, wann welche Kennlinie einzusetzen ist, kann z. B. durch einen Abgleich der von den Gebern erfassten Messwerte mit einer katalogisierten Fahr- und/oder Arbeitssituation erfolgen. Es ist im Rahmen der Erfindung jedoch auch möglich, nicht nur auf katalogisierte Muster zurückzugreifen, sondern Muster aus sich wiederholenden Arbeitsvorgängen des Flurförderzeugs selbst zu erzeugen und in der Steuereinrichtung abzulegen. Dadurch passt sich das Flurförderzeug automatisch an neue Einsatzfelder an.

Situationsabhängig kann dadurch die Proportionalität zwischen Sollwert-Vorgabe und Aktuator-Stellsignal aufgehoben und zwischen verschiedenen Kennlinienarten hin- und hergeschaltet werden. So lässt sich z. B. für den Fahrantrieb durch eine degressive Fahrpedal-Kennlinie, bei der auf der Abszisse die Fahrpedal-Stellung als Sollwert und auf der Ordinate die vom Fahrantrieb zur Verfügung gestellte Antriebsleistung als Stellwert aufgetragen ist, ein eher aggressives Fahrverhalten abbilden. Hierbei bewirken bereits geringe Auslenkungen des Fahrpedals eine deutliche Beschleunigung des Flurförderzeugs. Ein solches Fahrverhalten kann z. B. beim Anfahren des unbeladenen Flurförderzeugs erwünscht sein. Umgekehrt führt eine progressive Kennlinie zu einem eher weichen Fahrverhalten, was in anderen Fahrsituationen wünschenswert ist, z. B. beim Aufnehmen einer Last. Unter Umständen kann es sinnvoll sein, eine Kennlinie aus degressiven und progressiven Teilen zusammenzusetzen, so dass jeder gewünschte Verlauf entsteht.

Durch die Erfindung können die Leistungsfähigkeit und die Fahreigenschaften des Flurförderzeugs verbessert werden. So wird die Umschlagleistung erhöht. Da sich die Bedienperson ganz auf das Fahren und Bedienen des Arbeitsantriebs konzentrieren kann, ist die Sicherheit erhöht.

Im Idealfall beschränkt sich der Aufwand für die Erfindung lediglich auf die Programmierung der Steuereinrichtung, da die Sensorik bereits im Flurförderzeug vorhanden ist. So sind z. B. in Elektro-Gabelstaplern vielfach Geber zur Erfassung der Fahrmotordrehzahl, der Fahrpedalstellung, des Lenkwinkels und der Ventilhebelstellung vorhanden. Je nach Ausführung des Gabelstaplers können auch Geber für die Verbrennungsmotordrehzahl, die Drehzahl einer Hydraulikpumpe, die Erfassung der Hubgerüstneigung und die Erfassung des elektrischen Stromes im Fahrantrieb vorhanden sein. Selbstverständlich ist die Art der Geber nicht auf die genannten Typen eingeschränkt.

Besonders interessant ist bei Gabelstaplern eine kombinierte Auswertung von Hub- und Fahrbewegungen, weil dadurch die Erkennung von Arbeitssituationen verbessert ist und dementsprechend die Fahr- und/oder Arbeitsdynamik sehr rasch angepasst werden kann.

Im einfachsten Fall kann durch die Erfindung z. B. lastabhängig automatisch zwischen verschiedenen Fahrprogrammen des Fahrantriebs umgeschaltet werden. Es ist aber auch möglich, alternativ oder zusätzlich, das beschriebene Prinzip auf den Arbeitsantrieb anzuwenden, wobei dementsprechend eine Mehrzahl von Arbeitsprogrammen in der Steuereinrichtung gespeichert sind und die Steuereinrichtung in Wirkverbindung mit dem Arbeitsantrieb steht, wobei in Abhängigkeit von den erfassten Messgrößen automatisch zwischen den Arbeitsprogrammen des Arbeitsantriebs umgeschaltet wird. Sensibles Transportgut kann dabei durch besonders gutes Positionierverhalten des Arbeitsantriebs geschont werden.

Die Auswertung der Messgrößen in der Steuereinrichtung erfolgt mit Vorteil mit Methoden der Fuzzy-Logik. Hierbei müssen die erfassten Messgrößen nicht exakt mit den in der Steuereinrichtung katalogisierten Werten übereinstimmen, um eine Fahr- und/oder Arbeitssituation zu erkennen.

Beispiele für die drei Kennlinientypen sind in den Figuren dargestellt. Hierbei zeigt Figur 1 eine proportionale Kennlinie, Figur 2 eine progressive Kennlinie und Figur 3 eine degressive Kennlinie. Auf der Abszisse ist jeweils der Sollwert S aufgetragen, während der Ordinate als Ausgabegröße jeweils der Stellwert W eines Aktuators zugeordnet ist.

Zur Verdeutlichung seien folgende Beispiele für Gabelstapler-Arbeitsspiele erläutert: Das langsame Absenken einer Last um einige Zentimeter, gefolgt von einem Rücksetzen des Gabelstaplers um die Gabellänge mit gleichzeitigem Lenken (und ggf. deutlichem Absenken der Gabeln) wird durch entsprechend angepasste Geber erfasst und signalisiert, dass Last abgesetzt wurde und der nunmehr unbeladene Gabelstapler stark beschleunigt werden kann (so wie es die Bedienperson schon einige Male vorher praktiziert hat). Nun kann große Antriebsleistung im Fahrantrieb zur Verfügung gestellt werden und es kann eine degressive Fahrpedalkennlinie gemäß Figur 3 eingeschaltet werden, so dass schon kleine Fahrpedalwege zu einer starken Beschleunigung führen. Damit wird der Bedienperson das Gefühl vermittelt, dass der Gabelstapler besonders gut auf ihre Erfordemisse und Wünsche abgestimmt ist.

In einer anderen Fahrsituation, in der erkannt wird, dass das Fahrzeug positioniert werden muss, kann dagegen die Fahrpedalempfindlichkeit auf eine progressive Kennlinie gemäß Figur 3 umgeschaltet werden. Damit steht der Bedienperson für den Bereich kleiner Geschwindigkeiten ein großer Pedalweg zur Verfügung.

Die Umschaltung zwischen den Kennlinien kann abrupt erfolgen, was die Anpassung der Fahr- und/oder Arbeitseigenschaften des Flurförderzeugs an eine veränderte Situation augenfällig macht. Es ist jedoch in vorteilhafter Weiterbildung der Erfindung auch möglich, dass zwischen der proportionalen Kennlinie und der degressiven Kennlinie und/oder zwischen der proportionalen Kennlinie und der progressiven Kennlinie und/oder zwischen der degressiven Kennlinie und der progressiven Kennlinie mindestens eine Übergangskennlinie in der Steuereinrichtung gespeichert ist. Dadurch ergibt sich ein weicherer Übergang zwischen den verschiedenen Fahr- und/oder Arbeitsprogrammen.

In einer Ausgestaltung der Erfindung ist der Arbeitsantrieb als Hubantrieb, insbesondere Hubhydraulik, eines Gabelstaplers ausgebildet. Dabei kann z. B. beim Feinpositionieren der Last mit einer progressiven Kennlinie die Feinfühligkeit deutlich verbessert werden. Voraussetzung dafür ist, dass die Hydraulikfunktion indirekt betätigt wird, z. B. mittels elektro-hydraulischer Wegeventile.

Sofern die Fahr- und/oder Arbeitsprogramme auf austauschbaren Speichermitteln der Steuereinrichtung abgelegt sind, lässt sich bei einem Wechsel der Bedienperson das individuelle Arbeitsprofil mitnehmen. Eine neue Bedienperson kann durch die mitgebrachten Speichermittel, die sich z. B. auf einer sogenannten Fahrerkarte befinden, nicht nur zum Betrieb des Flurförderzeugs autorisiert werden, sondern erhält automatisch auch die gewohnten Fahreigenschaften.

## Patentansprüche

1. Flurförderzeug mit einem Fahrantrieb und/oder einem Arbeitsantrieb, wobei das Beschleunigungs- und/oder das Bremsverhalten des Fahrantriebs und/oder des Arbeitsantriebs mittels eines oder einer Mehrzahl von Programmen einstellbar ist, die in einer in Wirkverbindung mit dem Fahrantrieb und/oder dem Arbeitsantrieb stehenden Steuereinrichtung gespeichert sind, wobei an die Steuereinrichtung eine Mehrzahl von Gebern zur Messung von für die Dynamik des Fahrantriebs und/oder des Arbeitsantriebs des Flurförderzeugs relevanten Parametern angeschlossen ist und in Abhängigkeit von den erfassten Messgrößen automatisch zwischen den Programmen des Fahrantriebs und/oder zwischen den Programmen des Arbeitsantriebs umgeschaltet wird, **dadurch gekennzeichnet, dass** die Fahr- und/oder Arbeitsprogramme in Form von Kennlinien gespeichert sind, mit denen einem Sollwert eine Stellgröße zugeordnet wird, wobei die Kennlinien als Kennlinienfelder und/oder als Parameterfelder vorliegen und wobei für den Funktionszusammenhang zwischen Sollwert und Stellgröße neben mindestens einer proportionalen Kennlinie mindestens eine degressive Kennlinie und/oder mindestens eine progressive Kennlinie in der Steuereinrichtung gespeichert ist.

2. Flurförderzeug nach Anspruch 1, **dadurch gekennzeichnet, dass** die Auswertung der Messgrößen in der Steuereinrichtung mit Methoden der Fuzzy-Logik erfolgt.

3. Flurförderzeug nach Anspruch1 oder 2, **dadurch gekennzeichnet, dass** zwischen der proportionalen Kennlinie und der degressiven Kennlinie und/oder zwischen der proportionalen Kennlinie und der progressiven Kennlinie und/oder zwischen der degressiven Kennlinie und der progressiven Kennlinie mindestens eine Übergangskennlinie in der Steuereinrichtung gespeichert ist.

4. Flurförderzeug nach einem der Ansprüche 1 bis 3, **dadurch gekennzeichnet, dass** der Arbeitsantrieb als Hubantrieb, insbesondere Hubhydraulik, eines Gabelstaplers ausgebildet ist.

5. Flurförderzeug nach einem der Ansprüche 1 bis 4, **dadurch gekennzeichnet, dass** die Fahr- und/oder Arbeitsprogramme auf austauschbaren Speichermitteln der Steuereinrichtung abgelegt sind.

## Claims

1. Industrial truck having a transport drive and/or an operating drive, it being possible for the acceleration and/or braking behaviour of the transport drive and/or of the operating drive to be set by means of one or a plurality of programs which are stored in a control device which is operatively connected to the transport drive and/or to the operating drive, a plurality of sensors being connected to the control device for the purpose of measuring parameters which are relevant to the dynamics of the transport drive and/or of the operating drive of the industrial truck, and automatic changeover taking place between the programs of the transport drive and/or between the programs of the operating drive as a function of the measured variables detected, **characterized in that** the transport and/or operating programs are stored in the form of characteristics, by means of which a desired value is associated with a manipulated variable, the characteristics being present as sets of characteristics and/or as sets of parameters, and, in addition to at least one proportional characteristic, at least one degressive characteristic and/or at least one progressive characteristic being stored in the control device for the functional relationship between the desired value and the manipulated variable.

2. Industrial truck according to Claim 1, **characterized in that** the evaluation of the measured variables takes place in the control device using fuzzy logic methods.

3. Industrial truck according to Claim 1 or 2, **characterized in that** at least one transfer characteristic is stored in the control device between the proportional characteristic and the degressive characteristic and/or between the proportional characteristic and the progressive characteristic and/or between the degressive characteristic and the progressive characteristic.

4. Industrial truck according to one of Claims 1 to 3, **characterized in that** the operating drive is in the form of a lifting drive, in particular lifting hydraulics, of a fork-lift truck.

5. Industrial truck according to one of Claims 1 to 4, **characterized in that** the transport and/or operating programs are stored on exchangeable storage media of the control device.

## Revendications

1. Chariot de manutention comprenant un mécanisme d'entraînement de déplacement et/ou un mécanisme d'entraînement de travail, le comportement d'accélération et/ou de freinage du mécanisme d'entraînement de déplacement et/ou du mécanisme d'entraînement de travail pouvant être réglé au moyen d'un ou d'une pluralité de programmes qui sont enregistrés dans un dispositif de commande se trouvant en interaction avec le mécanisme d'entraînement de déplacement et/ou le mécanisme d'entraînement de travail, une pluralité de capteurs destinés à mesurer les paramètres importants pour la dynamique du mécanisme d'entraînement de déplacement et/ou du mécanisme d'entraînement de travail du chariot de manutention étant raccordés au dispositif de commande et une commutation entre les programmes du mécanisme d'entraînement de déplacement et/ou entre les programmes du mécanisme d'entraînement de travail s'effectuant automatiquement en fonction des grandeurs mesurées acquises, **caractérisé en ce que** les programmes de déplacement et/ou de travail sont enregistrés sous la forme de courbes caractéristiques avec lesquelles une valeur de consigne est associée à une grandeur de commande, les courbes caractéristiques étant présentes sous la forme de réseaux de caractéristiques et/ou de réseaux de paramètres et au moins une courbe caractéristique dégressive et/ou au moins une courbe caractéristique progressive étant enregistrée dans le dispositif de commande en plus d'au moins une courbe caractéristiques proportionnelle pour la relation fonctionnelle entre la valeur de consigne et la grandeur de commande.

2. Chariot de manutention selon la revendication 1, **caractérisé en ce que** l'évaluation des grandeurs mesurées dans le dispositif de commande s'effectue avec les méthodes de la logique floue.

3. Chariot de manutention selon la revendication 1 ou 2, **caractérisé en ce qu'**au moins une courbe caractéristique de transition est enregistrée dans le dispositif de commande entre la courbe caractéristique proportionnelle et la courbe caractéristique dégressive et/ou entre la courbe caractéristique proportionnelle et la courbe caractéristique progressive et/ou entre la courbe caractéristique dégressive et la courbe caractéristique progressive.

4. Chariot de manutention selon l'une des revendications 1 à 3, **caractérisé en ce que** le mécanisme d'entraînement de travail est réalisé sous la forme d'un mécanisme de levage, notamment un système hydraulique de levage d'un chariot élévateur à fourche.

5. Chariot de manutention selon l'une des revendications 1 à 4, **caractérisé en ce que** les programmes de déplacement et/ou de travail sont stockés dans des moyens de mémorisation interchangeables du dispositif de commande.
